# EUROPÄISCHE PATENTSCHRIFT

(11) **EP 3 441 681 B1**
(45) Veröffentlichungstag und Bekanntmachung des Hinweises auf die Patenterteilung: **09.09.2020**
(21) Anmeldenummer: 18185724.4
(22) Anmeldetag: 26.07.2018
(51) Int. Cl.: F24C 15/20

(54) **KOCHVORRICHTUNG**
COOKING APPARATUS
DISPOSITIF DE CUISSON

(30) Priorität: 09.08.2017 DE 102017118150
(43) Veröffentlichungstag der Anmeldung: 13.02.2019
(73) Patentinhaber: Miele & Cie. KG, 33332 Gütersloh (DE)
(72) Erfinder: Hahn, Uwe, 33332 Gütersloh (DE); Scheffsiek, Reinhard, 33332 Gütersloh (DE)

(56) Entgegenhaltungen:
- EP-A1- 3 168 537
- WO-A1-2005/024307
- DE-A1-102015 104 470
- DE-U1- 29 712 503
- JP-A- H04 240 317
- US-A- 4 155 343

## Beschreibung

Die Erfindung betrifft eine Kochvorrichtung, die zur Zubereitung von Speisen vor Allem im privaten aber auch gewerblichen Bereich geeignet ist.

Moderne Kochvorrichtungen weisen Wrasenabzüge auf, über die Kochdünste im Bereich eines Kochfeldes aufgenommen und mittels eines Filters gereinigt abgeführt werden. Dabei sind unterschiedliche Formen bekannt. Herkömmlich sind Wrasenabzüge, die direkt oberhalb des Kochfeldes angeordnet sind. Modernere Formen sind z.B. integrierte Haube-Kochfeld-Geräte, die vorrangig in Glaskeramik-Kochfeldern mit einer Öffnung in der Oberfläche zur Wrasenabsaugung, zusammengefasst zu einer Geräteeinheit. Die meisten bekannten Lösungen kommen ohne bewegliche Teile wie Abdeckungen oder Ähnliches aus.

Als Kombinations-Geräte sind darüber hinaus sogenannte Downdraft-Systeme bekannt, die unmittelbar an ein Kochfeld angebaut sind, aber prinzipiell unabhängige Geräte darstellen. Hier wird oft ein Schacht nach oben gefahren, um die Ansaugöffnung in Topfhöhe zu bringen. Downdrafts können hinter, oder auch beidseitig neben einem Kochfeld angeordnet sein. Die Downdraft-Geräte stören den optischen Eindruck des Kochbereichs, wenn sie zum Absaugen des Wrasen aus der Arbeitsplatte herausgefahren werden.

Bekannt sind ebenfalls unabhängige flächenbündige Systeme, die wie Downdrafts variabel an eine Kochfläche gebaut werden können. Flächenbündige und damit optisch ansprechendere Systeme sind häufig mit verschließbaren Abdeckungen ausgestattet. Diese weisen allerdings den Nachteil auf, dass der Wrasen um 180° umgelenkt werden muss, um ihn absaugen zu können.

Aus der Schrift DE 10 2015 104 470 A1 ist ein Kochfeld bekannt, dass gegenüber der Arbeitsplattenebene abgesenkt werden kann und so einen Wrasenabzug freigibt. Dieser Wrasenabzug kann dabei seitlich aber auch hinter dem Kochfeld als auch vor dem Kochfeld angeordnet sein. So wird der Wrasen direkt im Bereich des Kochfeldes besser als bei flächenbündigen Systemen abgeführt. Durch das Absenken des Kochfeldes aus der Arbeitsplattenebene heraus stehen die Töpfe zudem tiefer als die Arbeitsfläche. Auch wenn dies beim Zubereiten der Speisen von Vorteil sein kann, ist die Entnahme der Töpfe mit großen Schwierigkeiten verbunden, da der Topf zunächst nach oben auf Arbeitsplattenhöhe angehoben werden muss. Dieses kann insbesondere bei großen Töpfen für den Benutzer mit einem erheblichen Kraftaufwand verbunden sein.

Der Erfindung stellt sich somit das Problem, eine Kochvorrichtung bereitzustellen, bei der ein Wrasenabzug vom Kochfeld nach dem Absenken des Kochfeldes freigegeben wird, welche allerdings eine verbesserte Bedienerfreundlichkeit aufweist. Zudem sollen optische Aspekte Berücksichtigung finden.

Erfindungsgemäß wird dieses Problem durch eine Kochvorrichtung mit den Merkmalen des Patentanspruchs 1 gelöst. Vorteilhafte Ausgestaltungen und Weiterbildungen der Erfindung ergeben sich aus den nachfolgenden Unteransprüchen.

Eine Kochvorrichtung nach dem Stand der Technik umfasst einen Korpus mit zwei Seitenwänden und einer Rückwand. Vorzugsweise besitzt der Korpus auf der dem Nutzer zugewandten Seite mehrere diesen Korpus abdeckende Frontblenden. Nach oben ist der Korpus durch ein Arbeitsplattensegment abgedeckt. In das Arbeitsplattensegment ist das Kochfeld mit wenigstens einer Kochstelle eingelassen. Das Kochfeld ist gegenüber der Arbeitsplatte vertikal verstellbar und gibt beim Absenken wenigstens auf einer Seite des Kochfeldes einen Wrasenabzug frei. Erfindungsgemäß ist die Kochvorrichtung dadurch gekennzeichnet, dass wenigstens ein Teil der dem Nutzer zugewandten Seite der Kochvorrichtung klappbar und/oder vertikal verfahrbar ist. So kann der vordere Teil der Kochvorrichtung, insbesondere dann, wenn die Arbeitsplatte das Kochfeld vollständig umgibt, entfernt, geklappt und/oder vertikal verfahren werden, so dass der Nutzer Töpfe vom Kochfeld entnehme kann, ohne dass diese angehoben werden müssen. Die Ergonomie der Kochvorrichtung wird erheblich erhöht.

Gemäß einer weiteren besonderen Ausgestaltung der erfindungsgemäßen Kochvorrichtung sind die Frontblenden im Wesentlichen horizontal übereinander angeordnet. Eine erste Frontblende ist dabei gegenüber wenigstens einer zweiten Frontblende aus einer Ruheposition in eine Arbeitsposition horizontal und/oder vertikal verschiebbar angeordnet. Dabei ist die erste Frontblende horizontal vom Nutzer in Richtung Rückwand des Korpus oder in Richtung des Nutzers verschiebbar und/oder vertikal von der Ebene der Arbeitsplatte weg verschiebbar ausgebildet. So kann die Frontblende, die nach dem Absenken des Kochfeldes zwischen dem Nutzer und z.B. zunächst horizontal aus der Ebene der Frontblenden hinaus verschoben werden, bevor sie vertikal so weit verschoben wird, bis ein ungehinderter Zugang zum abgesenkten Kochfeld für den Nutzer möglich ist. Möglich ist auch, dass die vertikale und horizontale Verschiebung in einem Zug stattfindet. Zudem kann vorgesehen sein, dass die Verschiebung mechanisch oder elektrisch erfolgt, wobei ein Kopplung der Verschiebung an das Absenken des Kochfeldes vorgesehen werden kann. Gleiches gilt auch für weitere Ausführungsformen der Erfindung.

In einer weiteren erfindungsgemäßen Ausgestaltung der Kochvorrichtung sind die Frontblenden im Wesentlichen horizontal übereinander angeordnet. Eine erste Frontblende ist dabei gegenüber wenigstens einer zweiten Frontblende aus einer Ruheposition in eine Arbeitsposition klappbar angeordnet, wobei die erste Frontblende in der Arbeitsposition innerhalb des Korpus im Wesentlichen parallel zur Arbeitsplatte angeordnet ist. Um eine verbesserte Optik zu erreichen, ist es sinnvoll, die erste Frontblende derart zu bewegen, dass Sie im Betrieb des Kochfeldes aus der Sicht des Nutzers entfernt ist. Dieses kann dann erfolgen, wenn sie in eine waagerechte Position im Wesentlichen parallel zur Arbeitsfläche in den Korpus verbracht wird.

Bei einer besonderen Ausgestaltung der Kochvorrichtung, bei der die erste Frontblende in der Arbeitsposition im Innern des Korpus angeordnet ist, ist vorgesehen, dass die erste Frontblende oberhalb der wenigstens einen zweiten oder unterhalb der wenigstens einen zweiten Frontblende angeordnet ist. So kann die erste Frontblende bei Anordnung oberhalb der zweiten Frontblende direkt unterhalb des Kochfeldes ins Innere des Korpus verfahren werden, sobald das Kochfeld aus einer Ruheposition in die Arbeitsposition überführt wird. Es ist aber auch denkbar, dass die erste Frontblende unterhalb der zweiten Frontblende z.B. kurz über einem Sockel, den jedes Segment einer Küchenzeile oder auch jede Kochinsel aufweist, in das Innere des Korpus verschoben wird. In diesem Fall ist es allerdings unabdingbar, dass die zweite Frontblende vertikal nach unten verschoben wird, um den Zugang zum abgesenkten Kochfeld zu erreichen.

Nach einer weiteren Ausgestaltung der erfindungsgemäßen Kochvorrichtung ist eine erste Frontblende oberhalb der zweiten Frontblende und eine andere erste Frontblende unterhalb der zweiten Frontblende angeordnet. So kann - in Abhängigkeit vom Design - vorgeshen werden, dass nur ein schmaler Abschnitt der Küchenfront, der durch die obere erste Frontblende gebildet wird, beim Absenken des Kochfeldes in den Korpus verfahren wird, und weiterhin auch ein zweiter Abschnitt der Küchenfront, der die andere erste Frontblende darstellt, im Bereich des Sockels in den Korpus verfahren wird, während u.U. Die zweite Frontblende oder mehrere zweite Frontblenden vertikal senkrecht zur Arbeitsplatte derart verfahren werden, dass die Optik der gesamten Küchenfront gewahrt wird, ohne dass die Funktionalität des Kochfeldes eingeschränkt ist.

Gemäß einer weiteren Ausgestaltung der erfindungsgemäßen Kochvorrichtung ist die erste Frontblende in schmale, horizontal orientierte Segmente gegliedert. Diese Segmente sind beim Verfahren der Frontblende aus der Ruheposition in die Arbeitsposition einzeln nacheinander im Wesentlichen in Richtung der Rückwand verschiebbar. Eine derartige Aufteilung der ersten Frontblende stellt eine Vereinfachung des Verschiebens in den Kirpus der Kochvorrichtung dar, da schmale Elemente nicht nur leichter zu bewegen sind sondern auch leichter und bei Bedarf auf kleinerem Raum lagerbar sind.

Um die Optik der Küchenfront nicht zu brechen kann es aber auch möglich sein, nach einer weiteren Ausgestaltung der Kochvorrichtung, die horizontal orientierten Segmente auf der Benutzerseite mit einem Filmscharnier zu verbinden. Die folienhaft ausgestaltete vordere Beschichtung wirkt für den Betrachter wie eine massive Frontblende, bietet aber die bessere Verfahrbarkeit in den Korpus.

In einer weiteren Ausgestaltung der erfindungsgemäßen Kochvorrichtung sind die horizontal orientierten Segmente entlang eines Viertelkreises und schließlich parallel zum Arbeitsplattensegment in Richtung der Rückwand verschiebbar. Eine Führung, die einem Viertelkreis folgt, stellt eine Vereinfachung dar, da die regelmäßige Form ein fehlerarmes Verfahren der Frontblende in den Korpus unterstützt. Zudem wird eine zu starke Beanspruchung des Filmscharniers bei einer derartigen Gestaltung einer Führung vermieden, da die Folie nur sanft geknickt wird.

Einer weiteren Ausführungsform der erfindungsgemäßen Kochvorrichtung folgend sind unterhalb des Kochfeldes im Korpus, den zweiten Frontblenden zugehörige Schubladen angeordnet, die gemeinsam mit dem Kochfeld vertikal verschiebbar sind. So bleiben die Schubladen auch bei Absenken des Kochfeldes und dem damit verbundenen Absenken der Frontblenden zugänglich, so dass für das Kochen benötigte und in diesen Schubladen untergebrachte Kochutensilien oder Töpfe auch weiterhin entnehmbar sind. Die Schubladen können auf unterschiedliche Art und Weise in der Höhe verstellt werden. Die einfachste wird ein heb- und senkbarer Schubladenkorpus im Korpus der Kochvorrichtung sein, der bei geschlossenen Schubladen von diesen abgedeckt ist.

In einer weiteren, besonderen Ausgestaltung der erfindungsgemäßen Kochvorrichtung ist das Kochfeld derart vertikal verstellbar, dass sowohl in der Ruheposition als auch in der Arbeitsposition zwischen den Frontblenden befindliche horizontale Fugen und horizontale Fugen an Frontblenden von nebenstehenden Küchenmöbeln in einer Flucht angeordnet sind. Dieser Aspekt folgt dem Wunsch des Nutzers nach einem ruhigen Bild der Küchengestaltung. Durchlaufende Fugen - sowohl in der Ruheposition als auch in der Arbeitsposition des Kochfeldes - werden vom Verbraucher gewünscht und steigern das Wohlgefühl in der Küche.

Gemäß einer weiteren Ausgestaltung der erfindungsgemäßen Kochvorrichtung ist wenigstens der obere Teil der dem Nutzer zugewandten Seite der Kochvorrichtung basierend auf einer definierten Rasterung stufenweise verfahrbar ist. SO wird gewährleistet, dass auch dem Wunsch des Nutzers nach unterschiedlich starkem Abzug des Wrasens Folge geleistet werden kann. Je weiter der Wrasenabzug durch Absenken des Kochfeldes geöffnet wird, desto mehr Wrasen kann abgeführt werden. Insbesondere bei nicht vollständiger Auslastung eines Kochfeldes, z.B. beim Kochen mit nur einem Topf, macht dies auch aus Energetischer Sicht einen Sinn. Aber die Ausgestaltung der Erfindung bringt auch dadurch einen Vorteil mit sich, da der Level des Absenkens des Kochfeldes an die Größe der genutzten Gegenstände zur Zubereitung von Speisen angepasst werden kann. Bei einer flachen Pfanne kann leichter auch bei geringem Absenken des Kochfeldes ausreichen Kochdunst abgenommen werden, die Verwendung eines besonders großen Topfes oder eines sehr hohen Topfes, z.B. eines Spargeltopfes, verlangt eine größere Absenkung des Kochfeldes, um den Wrasen optimal abzuschöpfen. Bei Verwenden einer Rasterung kann unter Umständen auch die optische Ruhe der Küchenfront beachtet werden.

Z Erfindungsgemäß ist vorgesehen, dass eine zum Verfahren des Kochfeldes genutzte Einrichtung auch zum Verfahren wenigstens des dem Nutzer zugewandten verfahrbaren Teils der Kochvorrichtung ausgebildet ist. Natürlich kann über diese Einrichtung auch der Schubladenkorpus abgesenkt und angehoben werden, bei Bedarf aber auch nur einige Teile der Front. Neben einer Platzersparnis im Korpus, weil nicht mehrere Antriebe nebeneinander angeordnet werden müssen, wird die Zahl der störungsanfälligen mechanischen und elektrischen bzw. elektronischen Bauteile eines solchen Antriebs reduziert. Dies macht die Vorrichtung bei der Produktion günstiger und in der Wartung einfacher.

Ein Ausführungsbeispiel der Erfindung ist in den Zeichnungen rein schematisch dargestellt und wird nachfolgend näher beschrieben. Es zeigen
- Figur 1: eine Schrägansicht einer Kochvorrichtung in Ruheposition,
- Figur 2: eine Schrägansicht einer erfindungsgemäßen Kochvorrichtung in einer ersten Arbeitsposition,
- Figur 3: eine Schrägansicht einer erfindungsgemäßen Kochvorrichtung in einer zweiten Arbeitsposition,
- Figur 4: eine Seitenansicht einer Kochvorrichtung in einer ersten Arbeitsposition,
- Figur 5: eine Schrägansicht einer Küchenzeile mit erfindungsgemäßer Kochvorrichtung mit einer vor die Kochvorrichtung verfahrbarer ersten Frontblende und
- Figur 6: eine Schrägansicht einer Küchenzeile mit erfindungsgemäßer Kochvorrichtung mit einer eingeklappten ersten Frontblende.

Figur 1 zeigt eine Kochvorrichtung 1 beziehungsweise einen Ausschnitt einer Küchenzeile. Der Korpus dieser Kochvorrichtung 1 wird durch Seitenwände 2, Frontblenden 3 und eine Arbeitsplatte 4 gebildet. In die Arbeitsplatte 4 ist ein Kochfeld 5 eingelassen, auf das ein Topf 6 aufgestellt ist. Zum Korpus gehörend ist auch ein Sockel 7, der auf der dem Nutzer zugewandten Seite 8 hinter die Frontblenden leicht zurück tritt.

Beim Kochen kann es zum Anfall von Wrasen kommen, so dass dieser abgesaugt werden muss. Dazu wird das Kochfeld 5, wie in Figur 2 dargestellt, aus dem Niveau der Arbeitsplatte 4 heraus abgesenkt und gibt einen Wrasenabzug 9 teilweise frei, der den Wrasen 10 vom Topf 6 abnimmt. Dies beeinflusst auch die Ergonomie der Kochvorrichtung, da der Nutzer einen besseren Blick in die Töpfe und Pfannen werfen kann. Der Wrasenabzug 9 ist dabei im Bereich der Seitenwände 2 bzw. der der Figur nicht entnehmbaren Rückwand 11 des Korpus angeordnet. Die zweiten Frontblenden 3.2 sind gemeinsam mit dem Kochfeld 5 vertikal nach unten verfahren worden, wobei eine erste Frontblende 3.1 im Bereich des Sockels 7 in das Innere des Korpus verschoben worden ist. In diesem Fall wären die Schubladen direkt unterhalb des Kochfeldes weiterhin nutzbar.

Fig. 3 zeigt die gleiche Kochvorrichtung 1 beziehungsweise den gleichen Ausschnitt einer Küchenzeile in der tiefsten Arbeitsposition des Kochfeldes 5 bei vollständiger Freigabe des Wrasenabzuges 9, in der auch aus größeren oder höheren Töpfen 6 der Wrasen 10 unproblematisch abgenommen werden kann. Die zweiten Frontblenden 3.2 sind derart nach unten verschoben, dass die erste Frontblende 3.1 nicht mehr in der Figur erkennbar ist, da sie vollständig zwischen den Seitenwänden 2 oberhalb des Sockels 7 in den Korpus vefahren oder geklappt worden ist.

In einer anderen Ausführungsform in Figur 4, in der eine Seitenansicht einer Küchenzeile beziehungsweise der Kochvorrichtung 1 gezeigt ist, wird bei Absenken des nicht sichtbaren Kochfeldes aus dem Niveau der Arbeitsplatte 4 die erste Frontblende 3.1 zunächst in die in Richtung des Nutzers liegende Seite 8 verschoben, bevor sie vor den zweiten Frontblenden vertikal in von der Arbeitsplatte 4 weg verfahren wird. Während die oberste Schublade hinter der obersten zweiten Frontblende 3.2 nun nicht mehr nutzbar wäre, könnten aber immer noch die beiden darunter angeordneten Schubladen geöffnet werden.

Figur 5 zeigt die erfindungsgemäße Kochvorrichtung 1 als Teil einer Küchenzeile 13. Die erste Frontblende 3.1 ist gegenüber der Arbeitsfläche gemeinsam mit dem Kochfels 5 nach unten abgesenkt und verdeckt dabei teilweise die zweiten Frontblenden 3.2. Auf dem Kochfeld 5 steht ein Topf 6 dessen Wrasen mittels des Wrasenabzuges 9 abgenommen werden soll. Seitlich angeordnete Seitenwände 2 und ein unterhalb angeordneter Sockel 7 sowie eine oben auf die Küchenzeile 13 aufgelegte Arbeitsplatte 4 schließen die Küchenzeile 13 ab. Alle Elemente der Küchenzeile 13 weisen horizontale Fugen auf, die sich in allen Bereichen, auch bei der Kochvorrichtung 1, wiederfinden. Diese sind durchgängig und optisch aufeinander abgestimmt, so dass in der Arbeitsposition lediglich die erste Frontblende 3.1 einen störenden Eindruck hinterlässt, der aber vom Nutzer immer nur bei Nutzung des Wrasenabzuges für eine überschaubare Zeit hingenommen werden muss.

Anders stellt es sich in Figur 6 dar, bei der die erste Frontblende 3.1 beim Absenken des Kochfeldes 5 aus dem Niveau der Arbeitsplatte 4 zur Freigabe des Wrasenabzuges 9 im Innern des Korpus der Kochvorrichtung 1 verschwindet. Die maximale Verschiebung des Kochfeldes 5 nach unten ist so stark, dass alle hinter den zweiten Frontblenden 3.2 angeordneten Schubladen so weit abgesenkt werden, dass die horizontalen Fugen 12 wieder ein einheitliches und durchgehendes Bild zeigen. Die Verschiebung nach unten findet also um genau die Hohe der ersten Frontblende 3.1 statt, die in dieser Figur wiederum im Korpus für die Dauer der Stellung in Arbeitsposition angeordnet ist.

### Bezugszeichenliste

1 Kochvorrichtung
2. Seitenwand
3 Frontblende
3.1 erste Frontblende
3.2 zweite Frontblende
4 Arbeitsplatte
5 Kochfeld
6 Topf
7 Sockel
8 dem Nutzer zugewandte Seite
9 Wrasenabzug
10 Wrasen
11 Rückwand
12 horizontale Fugen
13 Küchenzeile

## Patentansprüche

1. Kochvorrichtung (1), umfassend
einen Korpus mit zwei Seitenwänden (2) und einer Rückwand (11) und mehrere den Korpus auf der dem Nutzer zugewandten Seite (8) abdeckenden Frontblenden (3),
ein den Korpus nach oben abdeckenden Arbeitsplattensegment und
ein in das Arbeitsplattensegment eingelassenes Kochfeld (5) mit wenigstens einer Kochstelle und
einen Wrasenabzug (9),
wobei das Kochfeld (5) gegenüber der Arbeitsplatte (4) vertikal verstellbar ist und beim Absenken wenigstens auf einer Seite des Kochfeldes (5) den Wrasenabzug (9) freigibt,
**dadurch gekennzeichnet, dass**
wenigstens ein Teil der dem Nutzer zugewandten Seite (8) der Kochvorrichtung (1) vertikal verfahrbar oder klappbar und vertikal verfahrbar ist,
wobei zumindest eine der Frontblenden (3) vertikal von der Ebene der Arbeitsplatte weg verschiebbar ausgebildet ist,
und wobei eine zum Verfahren des Kochfeldes (5) genutzte Einrichtung auch zum Verfahren wenigstens des dem Nutzer zugewandten verfahrbaren Teils der Kochvorrichtung (1) ausgebildet ist.

2. Kochvorrichtung (1) nach Anspruch 1, **dadurch gekennzeichnet, dass** die Frontblenden (3) im Wesentlichen horizontal übereinander angeordnet sind und eine erste Frontblende (3.1) gegenüber wenigstens einer zweiten Frontblende (3.2) aus einer Ruheposition in eine Arbeitsposition horizontal und/oder vertikal verschiebbar angeordnet ist, wobei die erste Frontblende (3.1) horizontal vom Nutzer in Richtung Rückwand (11) des Korpus oder in Richtung des Nutzers verschiebbar und/oder vertikal von der Ebene der Arbeitsplatte (4) weg verschiebbar ausgebildet ist.

3. Kochvorrichtung (1) nach Anspruch 1 oder Anspruch 2, **dadurch gekennzeichnet, dass** die Frontblenden (3) im Wesentlichen horizontal übereinander angeordnet sind und eine erste Frontblende (3.1) gegenüber wenigstens einer zweiten Frontblende (3.2) aus einer Ruheposition in eine Arbeitsposition klappbar angeordnet ist, wobei die erste Frontblende (3.1) in der Arbeitsposition innerhalb des Korpus im Wesentlichen parallel zur Arbeitsplatte (4) angeordnet ist.

4. Kochvorrichtung (1) nach Anspruch 3, **dadurch gekennzeichnet, dass** die erste Frontblende (3.1) oberhalb der wenigstens einen zweiten oder unterhalb der wenigstens einen zweiten Frontblende (3.2) angeordnet ist.

5. Kochvorrichtung (1) nach Anspruch 3, **dadurch gekennzeichnet, dass** eine erste Frontblende (3.1) oberhalb der zweiten Frontblenden (3.2) und eine andere erste Frontblende (3.1) unterhalb der zweiten Frontblenden (3.2) angeordnet ist.

6. Kochvorrichtung (1) nach Anspruch 1, **dadurch gekennzeichnet, dass** die erste Frontblende (3.1) in schmale, horizontal orientierte Segmente gegliedert ist und diese Segmente beim Verfahren der Frontblende (3) aus der Ruheposition in die Arbeitsposition einzeln nacheinander im Wesentlichen in Richtung der Rückwand (11) verschiebbar sind.

7. Kochvorrichtung (1) nach Anspruch 6, **dadurch gekennzeichnet, dass** die horizontal orientierten Segmente auf der dem Nutzer zugewandten Seite (8) mit einem Filmscharnier verbunden sind.

8. Kochvorrichtung (1) nach Anspruch 6 oder Anspruch 7, **dadurch gekennzeichnet, dass** die horizontal orientierten Segmente entlang eines Viertelkreises und schließlich parallel zum Arbeitsplattensegment in Richtung der Rückwand (11) verschiebbar sind.

9. Kochvorrichtung (1) nach Anspruch 1, **dadurch gekennzeichnet, dass** unterhalb des Kochfeldes (5) im Korpus angeordnete, den zweiten Frontblenden (3.2) zugehörige Schubladen gemeinsam mit dem Kochfeld 5 vertikal verschiebbar sind.

10. Kochvorrichtung (1) nach einem der vorhergehenden Ansprüche, **dadurch**
**gekennzeichnet, dass**
das Kochfeld (5) derart vertikal verstellbar ist, dass sowohl in der Ruheposition als auch in der Arbeitsposition zwischen den Frontblenden (3) befindliche horizontale Fugen (12) und horizontale Fugen (12) an Frontblenden (3) von nebenstehenden Küchenmöbeln in einer Flucht angeordnet sind.

11. Kochvorrichtung (1) nach einem der vorhergehenden Ansprüche, **dadurch**
**gekennzeichnet, dass**
wenigstens der obere Teil der dem Nutzer zugewandten Seite (8) der Kochvorrichtung (1) basierend auf einer definierten Rasterung stufenweise verfahrbar ist.

## Claims

1. Cooking appliance (1), comprising
a body having two side walls (2) and a rear wall (11) and a plurality of front panels (3) covering the body on the side (8) facing the user,
comprising a worktop segment that covers the body at the top and
a hob (5) that is recessed into the worktop segment and has at least one hotplate and an extractor hood (9),
the hob (5) being vertically adjustable relative to the worktop (4) and clearing the extractor hood (9) at least on one side of the hob (5) when lowered,
**characterised in that**
at least part of the side (8) of the cooking appliance (1) facing the user is vertically movable or foldable and vertically movable,
at least one of the front panels (3) being designed to be vertically displaceable away from the plane of the worktop,
and a device used for moving the hob (5) also being designed for moving at least the movable part of the cooking appliance (1).

2. Cooking appliance (1) according to claim 1, **characterised in that** the front panels (3) are arranged substantially horizontally one above the other and a first front panel (3.1) is arranged so as to be displaceable horizontally and/or vertically relative to at least one second front panel (3.2) from a rest position into a working position, the first front panel (3.1) being horizontally displaceable by the user in the direction of the rear wall (11) of the body or in the direction of the user and/or vertically displaceable away from the plane of the worktop (4).

3. Cooking appliance (1) according to either claim 1 or claim 2, **characterised in that** the front panels (3) are arranged substantially horizontally one above the other and a first front panel (3.1) is arranged so as to be foldable relative to at least one second front panel (3.2) from a rest position into a working position, the first front panel (3.1) being arranged within the body substantially in parallel with the worktop (4) in the working position.

4. Cooking appliance (1) according to claim 3, **characterised in that** the first front panel (3.1) is arranged above the at least one second front panel or below the at least one second front panel (3.2).

5. Cooking appliance (1) according to claim 3, **characterised in that** one first front panel (3.1) is arranged above the second front panels (3.2) and another first front panel (3.1) is arranged below the second front panels (3.2).

6. Cooking appliance (1) according to claim 1, **characterised in that** the first front panel (3.1) is divided into narrow, horizontally oriented segments and these segments can be individually displaced one after the other substantially in the direction of the rear wall (11) when the front panel (3) is moved from the rest position into the working position.

7. Cooking appliance (1) according to claim 6, **characterised in that** the horizontally oriented segments are connected to a film hinge on the side (8) facing the user.

8. Cooking appliance (1) according to either claim 6 or claim 7, **characterised in that** the horizontally oriented segments can be displaced along a quarter circle and finally in parallel with the worktop segment in the direction of the rear wall (11).

9. Cooking appliance (1) according to claim 1, **characterised in that** drawers arranged in the body below the hob (5) and associated with the second front panels (3.2) can be vertically displaced together with the hob 5.

10. Cooking appliance (1) according to any of the preceding claims, **characterised in that** the hob (5) is vertically adjustable such that horizontal joints (12) located between the front panels (3) both in the rest position and in the working position and horizontal joints (12) on front panels (3) of adjacent kitchen furniture are in alignment.

11. Cooking appliance (1) according to any of the preceding claims, **characterised in that** at least the upper part of the side (8) of the cooking appliance (1) facing the user can be moved in steps based on a defined grid.

## Revendications

1. Dispositif de cuisson (1) comprenant
un corps doté de deux parois latérales (2) et d'une paroi arrière (11) et plusieurs panneaux frontaux (3) recouvrant le corps sur le côté (8) orienté vers l'utilisateur, un segment de surface de travail recouvrant le corps en haut et
une plaque de cuisson (5) encastrée dans le segment de surface de travail et comportant au moins une zone de cuisson et
un extracteur de fumée (9),
la plaque de cuisson (5) pouvant être réglée verticalement par rapport à la surface de travail (4) et libérant l'extracteur de fumée (9) lorsqu'elle est abaissée au moins sur un côté de la plaque de cuisson (5),
**caractérisé**
**en ce qu'**au moins une partie du côté (8) du dispositif de cuisson (1) qui est orienté vers l'utilisateur peut être déplacée verticalement ou peut être pliée et déplacée verticalement,
au moins l'un des panneaux frontaux (3) étant conçu pour être déplacé verticalement en s'éloignant du plan de la surface de travail, et
un moyen servant à déplacer la plaque de cuisson (5) étant également conçu pour déplacer au moins la partie déplaçable du dispositif de cuisson (1) qui est orientée vers l'utilisateur.

2. Dispositif de cuisson (1) selon la revendication 1, **caractérisé en ce que** les panneaux frontaux (3) sont disposés sensiblement horizontalement les uns au-dessus des autres et **en ce qu'**un premier panneau frontal (3.1) est disposé de manière à pouvoir être déplacé horizontalement et/ou verticalement par rapport à au moins un second panneau frontal (3.2) d'une position de repos à une position de travail, le premier panneau frontal (3.1) étant conçu de manière à pouvoir être déplacé horizontalement par l'utilisateur dans la direction de la paroi arrière (11) du corps ou dans la direction de l'utilisateur et/ou à pouvoir être déplacé verticalement en s'éloignant du plan de la surface de travail (4).

3. Dispositif de cuisson (1) selon la revendication 1 ou 2, **caractérisé en ce que** les panneaux frontaux (3) sont disposés sensiblement horizontalement les uns au-dessus des autres et **en ce qu'**un premier panneau frontal (3.1) est disposé par rapport à au moins un second panneau frontal (3.2) de manière à pouvoir être plié d'une position de repos à une position de travail, le premier panneau frontal (3.1) étant disposé, dans la position de travail, à l'intérieur du corps de manière sensiblement parallèle à la surface de travail (4).

4. Dispositif de cuisson (1) selon la revendication 3, **caractérisé en ce que** le premier panneau frontal (3.1) est disposé au-dessus de l'au moins un second panneau frontal (3.2) ou au-dessous de celui-ci.

5. Dispositif de cuisson (1) selon la revendication 3, **caractérisé en ce qu'**un premier panneau frontal (3.1) est disposé au-dessus des seconds panneaux frontaux (3.2) et **en ce qu'**un autre premier panneau frontal (3.1) est disposé au-dessous des seconds panneaux frontaux (3.2).

6. Dispositif de cuisson (1) selon la revendication 1, **caractérisé en ce que** le premier panneau frontal (3.1) est divisé en segments étroits, orientés horizontalement, et **en ce que** lesdits segments peuvent être déplacés individuellement l'un après l'autre sensiblement dans la direction de la paroi arrière (11) lorsque le panneau frontal (3) est déplacé de la position de repos à la position de travail.

7. Dispositif de cuisson (1) selon la revendication 6, **caractérisé en ce que** les segments orientés horizontalement sont reliés à une charnière de film sur le côté (8) orienté vers l'utilisateur.

8. Dispositif de cuisson (1) selon la revendication 6 ou 7, **caractérisé en ce que** les segments orientés horizontalement peuvent être déplacés le long d'un quart de cercle et finalement parallèlement au segment de surface de travail dans la direction de la paroi arrière (11).

9. Dispositif de cuisson (1) selon la revendication 1, **caractérisé en ce que** des tiroirs disposés dans le corps au-dessous de la plaque de cuisson (5) et associés aux seconds panneaux frontaux (3.2) peuvent être déplacés verticalement conjointement avec la plaque de cuisson (5).

10. Dispositif de cuisson (1) selon l'une des revendications précédentes, **caractérisé en ce que** la plaque de cuisson (5) peut être réglée verticalement de telle manière que les joints horizontaux (12) se trouvant entre les panneaux frontaux (3) en position de repos ainsi qu'en position de travail et les joints horizontaux (12) au niveau des panneaux frontaux (3) des meubles de cuisine adjacents sont alignés.

11. Dispositif de cuisson (1) selon l'une des revendications précédentes, **caractérisé en ce qu'**au moins la partie supérieure du côté (8) du dispositif de cuisson (1) qui est orienté vers l'utilisateur peut être déplacée de manière progressive sur la base d'un encliquetage défini.
